# EUROPÄISCHE PATENTSCHRIFT

(11) **EP 0 356 578 B1**
(45) Veröffentlichungstag und Bekanntmachung des Hinweises auf die Patenterteilung: **23.09.1992**
(21) Anmeldenummer: 88117461.9
(22) Anmeldetag: 20.10.1988
(51) Int. Cl.: B65D 85/72, B65D 23/10, B65D 1/26

(54) **Verpackungsbehälter für flüssige Produkte**
Container for liquid products
Récipient pour produits fluides

(30) Priorität: 30.08.1988 DE 3829332
(43) Veröffentlichungstag der Anmeldung: 07.03.1990
(73) Patentinhaber: MILCHWERKE H. WÖHRMANN & SOHN GMBH & CO. KG, D-47546 Kalkar (DE)
(72) Erfinder: Ziemann, Paul, D-4190 Kleve (DE)
(74) Vertreter: Cohausz & Florack Patentanwälte

(56) Entgegenhaltungen:
- EP-A- 0 137 997
- EP-A- 0 254 968
- FR-A- 2 590 554
- US-A- 2 661 678

## Beschreibung

Die Erfindung betrifft einen Verpackungsbehälter aus Kunststoff in Form eines umgedrehten, nach unten offenen Bechers für flüssige Produkte, insbesondere für Sahne, dessen Bodenöffnung durch einen Deckel oder eine Folie verschlossen ist, dessen Oberseite eine Ausgießöffnung aufweist, und mit einer konischen, sich nach oben verjüngenden Seitenwand.

Ein solcher Verpackungsbehälter ist aus den deutschen Offenlegungsschriften 3640040 und 3337456 bekannt. Bei diesen bekannten Verpackungsbehältern ist das Griffteil verhältnismäßig klein ausgeführt, so daß es schwer von Hand zu greifen ist und damit die Bedienung des Behälters Geschick bedarf. Ferner ist es aus der EP-A-0 254 968 bekannt, an einer Verpackung einen Griff vorstehen zu lassen, der aus einem Teil flachen Materials besteht. Ein solcher Griff ist aufgrund seiner geringen Dicke kaum stabil und bietet der Hand wenig Halt.

Aufgabe der Erfindung ist es, einen Verpackungsbehälter der eingangs genannten Art so zu verbessern, daß er von Hand leicht gefaßt werden kann.

Diese Aufgabe wird gemäß Kennzeichen des Anspruchs 1 dadurch gelöst, daß ein Bereich der Seitenwand eine schräge Abflachung aufweist, deren Ebene die Behälteroberseite, aber nicht die Behälterunterseite schneidet, und daß aus der Anflachung längs der mittleren Fallinie ein Griffteil nach außen herausragt und der Abstand der zwei Seitenflächen des Griffteils voneinander nach unten hin wächst.

Der Griffteil dieses Behälters kann aufgrund der seitlichen schrägen Anflachung ausreichend groß gestaltet werden, so daß er von Hand leicht gefaßt werden kann. Darüberhinaus ist ein solcher Behälter konstruktiv einfach und leicht herstellbar. Ferner können Behälter und Griffteil formschön gestaltet werden.

Besonders vorteilhaft ist es, wenn das Griffteil die Form einer senkrechten Scheibe hat.

Vorzugsweise wird vorgeschlagen, daß die zwei Seitenflächen des Griffteils dreieckförmig sind. Hierbei kann die äußere obere Ecke des Griffteils abgerundet sein.

Besonders vorteilhaft ist es, wenn die Anflachung ellipsenabschnittförmig ist. Auch kann die Anflachung teilweise oder vollständig konkav gewölbt sein.

Ein Ausführungsbeispiel der Erfindung ist in den Zeichnungen dargestellt und wird im folgenden näher beschrieben. Es zeigen
Figur 1 eine Seitenansicht,
Figur 2 eine Ansicht von oben,
Figur 3 eine zweite Seitenansicht und
Figur 4 eine perspektivische Ansicht von schräg oben.

Der Verpackungsbehälter hat im wesentlichen die Form eines geraden nach oben sich verjüngenden Kegelstumpfes, so daß die Seitenwand 1 über den größten Umfang des Behälters konisch geformt ist. Die waagerechte Oberseite 2 des Behälters ist geschlossen und hat außermittig einen tiefergelegenen Bereich 3, an dem ein Stutzen 4 vorsteht, der eine Ausgießöffnung bildet, die durch einen abnehmbaren, insbesondere abreißbaren Deckel 6 verschlossen ist, der nach dem Abreißen wieder einsetzbar ist.

Die waagerechte Unterseite 7 des Behälters ist während der Behälterherstellung offen und wird nach dem Füllen durch das flüssige Produkt, insbesondere Sahne durch einen angeschweißten Deckel 8 oder eine Folie ähnlich einem umgedrehten Joghurtbecher verschlossen.

Die Seitenwand 1 weist auf der dem Stutzen 4 gegenüberliegenden Seite eine schräge Anflachung 9 auf, die die Oberseite 2 aber nicht die Unterseite 7 schneidet. Der Winkel dieser Anflachung gegenüber der Waagerechten beträgt 40 bis 80 Grad. Bei einem verhältnismäßig steilen Winkel von 65 bis 80 Grad kann das untere Ende der teilovalen oder ellipsenabschnittförmigen Anflachung 9 verhältnismäßig tief und damit nahe dem Deckel 8 liegen und bei einer geringeren Steigung kann das untere Ende höher mit größerem Abstand zum Deckel 8 sein. Je nach dem, wie weit die Anflachung 9 den Kegelstumpf schneidet, ist die Anflachungsfläche größer oder kleiner.

Längs der mittleren Fallinie der Anflachung 9 steht ein senkrechtes Griffteil aus der Anflachung 9 radial nach außen vor. Das Griffteil 10 hat damit die Form einer senkrechten Scheibe, wobei die Seitenflächen 10a, 10b etwas voneinander weg nach unten hin geneigt sind. Die Seitenflächen 10a, 10b können jeweils dreieckförmig sein, wobei vorzugsweise die äußere obere Ecke 11 jeder Dreieckform abgerundet ist.

Vorzugsweise weist jede Seitenfläche 10a, 10b Riffelungen 12 auf, um das Griffteil 10 besser greifen zu können. Statt Riffelungen können auch andere Arten von Erhebungen oder kleinen Ausnehmungen vorgesehen sein.

Im Ausführungsbeispiel ist die Anflachung bis auf einen oberen Endbereich 9a eben. Vorzugsweise kann die Anflachung 9 aber auch nach innen gewölbt sein.

In der Oberseite 2 kann noch eine weitere Einwölbung 13 vorgesehen sein, die sich zum Stutzen 4 hin öffnet.

## Patentansprüche

1. Verpackungsbehälter aus Kunststoff in Form eines umgedrehten, nach unten offenen Bechers für flüssige Produkte, insbesondere für Sahne, dessen Bodenöffnung durch einen Deckel oder eine Folie verschlossen ist, dessen Oberseite eine Ausgießöffnung aufweist, und mit einer konischen, sich nach oben verjüngenden Seitenwand, **dadurch gekennzeichnet,** daß ein Bereich der Seitenwand (1) eine schräge Anflachung (9) aufweist, deren Ebene die Behälteroberseite (2) aber nicht die Behälterunterseite (7) schneidet, und daß aus der Anflachung (9) längs der mittleren Fallinie ein Griffteil (10) nach außen herausragt und daß der Abstand der zwei Seitenflächen (10a, 10b) des Griffteils (10) voneinander nach unten hin wächst.

2. Verpackungsbehälter nach Anspruch 1, **dadurch gekennzeichnet,** daß das Griffteil (10) die Form einer senkrechten Scheibe hat.

3. Verpackungsbehälter nach Anspruch 1 oder 2, **dadurch gekennzeichnet,** daß die zwei Seitenflächen (10a, 10b) des Griffteils dreieckförmig sind.

4. Verpackungsbehälter nach einem der vorhergehenden Ansprüche**, dadurch gekennzeichnet,** daß die äußere obere Ecke (11) des Griffteils (10) abgerundet ist.

5. Verpackungsbehälter nach einem der vorherigen Ansprüche, **dadurch gekennzeichnet,** daß die Anflachung (9) ellipsenabschnittförmig ist.

6. Verpackungsbehälter nach einem der vorherigen Ansprüche, **dadurch gekennzeichnet,** daß die Anflachung (9) teilweise oder vollständig konkav gewölbt ist.

## Claims

1. A plastics packaging container in the form of an inverted beaker open in the downward direction for liquid products, more particularly cream, the bottom opening of the container being closed by a cover or a foil whose top side is formed with a discharge opening, and the container having a conical, upwardly tapering side wall, characterized in that one zone of the side wall (1) has an inclined flattened portion (9) whose plane intersects the top side (2) of the container but not its bottom side (7), a gripping portion (10) projects outwardly from the flattened portion (9) along the central line of slope, and the distance between the two lateral faces (10a, 10b) of the gripping portion (10) increases in the downward direction.

2. A packaging container according to claim 1, characterized in that the gripping portion (10) takes the form of a vertical disc.

3. A packaging container according to claims 1 or 2, characterized in that the two lateral faces (10a, 10b) of the gripping portion are triangular in shape.

4. A packaging container according to one of the preceding claims, characterized in that the top outer corner (11) of the gripping portion (10) is rounded.

5. A packaging container according to one of the preceding claims, characterized in that the flat portion (9) has the shape of a segment of an ellipse.

6. A packaging container according to one of the preceding claims, characterized in that the flattened portion (9) is partially or completely concavely arcuate.

## Revendications

1. Récipient d'emballage en matière synthétique sous forme d'une coupe renversée ouverte vers le bas pour des produits fluides, en particulier pour de la crème, dont l'ouverture de fond est fermée par un couvercle ou fine feuille, dont la face supérieure présente une ouverture de versage et avec une paroi latérale conique se rétrécissant vers le haut,
caractérisé en ce qu'une zone de la paroi latérale (1) présente un méplat oblique (9) dont le plan coupe la face supérieure (2) du récipient mais pas la face inférieure (7) du récipient et qu'une pièce de poignée (10) fait saillie du méplat (9) vers l'extérieur, le long de la ligne de plus grande pente médiane et que l'écartement entre elles des deux faces latérales (10a, 10b) de la pièce de poignée (10) croît en direction du bas.

2. Récipient d'emballage selon la revendication 1,
caractérisé en ce que la pièce de poignée (10) a la forme d'une plaque verticale.

3. Récipient d'emballage selon la revendication 1 ou 2,
caractérisé en ce que les deux faces latérales (10a, 10b) de la pièce de poignée sont triangulaires.

4. Récipient d'emballage selon l'une des revendications précédentes,
caractérisé en ce que le coin supérieur externe (11) de la pièce de poignée est arrondi.

5. Récipient d'emballage selon l'une des revendications précédentes,
caractérisé en ce que le méplat (9) a une section transversale elliptique.

6. Récipient d'emballage selon l'une des revendications précédentes,
caractérisé en ce que le méplat (9) est partiellement ou complètement bombé concave.
